# EUROPÄISCHE PATENTSCHRIFT

(11) **EP 0 189 173 B1**
(45) Veröffentlichungstag und Bekanntmachung des Hinweises auf die Patenterteilung: **11.04.1990**
(21) Anmeldenummer: 86100758.1
(22) Anmeldetag: 21.01.1986
(51) Int. Cl.: D04B 21/20

(54) **Rundstrickware mit Kettenwirkstruktur und Verfahren zu ihrer Herstellung**
Tubular knitwear with a warp knit structure, and method for manufacturing it
Tricot tubulaire à structure chaîne et son procédé de fabrication

(30) Priorität: 22.01.1985 BG 68484/85
(43) Veröffentlichungstag der Anmeldung: 30.07.1986
(73) Patentinhaber: INSTITUT PO OBLEKLO I TEXTIL, 1156 Sofia (BG)
(72) Erfinder: Ribarev, Bojidar Pentchev, Sofia (BG); Petrov, Savko Tanev, Sofia (BG); Mintchev, Veselin Georgiev, Sofia (BG); Kirilov, Kiril Lyubenov, Sofia (BG); Ribareva, Yordanka Pentcheva, Sofia (BG); Ribareva, Boryana Bojidarova, Sofia (BG); Popov, Hristo Dimitrov, Sofia (BG)
(74) Vertreter: Finck, Dieter, Dr.Ing.

(56) Entgegenhaltungen:
- BE-A- 556 755
- DE-A- 2 250 983
- US-A- 1 485 056
- US-A- 2 276 523

## Beschreibung

Rundstrickware mit Kettenwirkstruktur und Verfahren zu ihrer Herstellung

Die Erfindung betrifft eine Rundstrickware mit Kettenwirkstruktur, bestehend aus von einem Fadensystem gebildeten Maschenstäbchen und Schlingenbindungen sowie ein Verfahren zur Herstellung einer Rundstrickware mit Kettenwirkstruktur bei welchem gleichzeitig sämtliche Stricknadeln angehoben werden, wonach auf jede Nadel ein einzelner Faden gelegt wird und die Nadeln unter die Abschlagkante abgezogen werden, wobei sie eine Maschenreihe stricken.

Solche Rundstrickwaren werden für die Herstellung von zylindrischen flexiblen hohlen oder mit Kern versehenen Erzeugnissen verwendet, wie isolierte, abgeschirmte und verkleidete elektrische und optische Kabel, Schnüre, Gummibänder, Segelseite, Knitkernmantelseile für den Alpinismus und die Höhlenforschung, armierte Hochdruckschläuche, zylindrische Verpackungen und dergl.

Aus der BG-PS 18304 ist eine Rundstickware mit einer Kettenwirkstruktur bekannt, die aus Maschenstäbchen besteht, welche mittels länglicher Bindungen verbunden sind, wobei zwischen den Maschenstäbchen ein Bündel von Füllfäden eingelegt ist.

Der Nachteil dieser Rundstrickware besteht darin, daß jede längliche Bindung zwei benachbarte Maschenstäbchen verbindet, was zu einer niedrigen Elastizität in Längsrichtung, zu einer hohen Querdeformation sowie zu einer ungenügenden Haftung mit dem Kern führt.

Bei dem Verfahren zur Herstellung dieser Rundstrickware wird nach gleichzeitiger Anhebung sätlicher Stricknadeln je zwei Nadeln aufeinanderfolgend ein und derselbe Kettfaden zugeführt, der von einer Lochnadel gelegt wird, welche eine kreisende zurückkehrende Bewegung unmittelbar hinter dem Nadelzylinder ausführt.

Der Nachteil dieses Verfahrens besteht darin, daß bei der aufeinanderfolgenden Fadenzuführung jeweils an zwei, drei oder mehreren Nadeln der Faden höheren Spannungen unterliegt, was zu einer größeren Fadenbruchhäufigkeit und einem damit jeweils verbundenem Maschinenstillstand sowie zu einer Verschlechterung der Qualität des Gestrickes führt.

Eine andere Strickware mit einer Kettenwirkstruktur ist aus der BG-PS 32944 bekannt, bei welcher von den um einen Kern angeordneten Maschenstäbchen je zwei diametral gegenüberliegend verbunden sind.

Der Nachteil dieser Rundstrickware besteht darin, daß ihre Kettenwirkstruktur eng fixierte mechanischphysikalische, technologische und das Farbmuster betreffende Parameter aufweist, z.b. hinsichtlich Längs- und Querfestigkeit, Längs-und Querelastizität, Längsbiegungsmodul, Porosität, Kernhaftung und dergleichen bei einer bestimmten konstanten Maschengröße. Darüber hinaus weist die Rundstrickware eine festgelegte gerade Maschenstäbchenanzahl auf.

Bei dem Verfahren zur Herstellung dieser Rundstrickware, werden nach dem gleichzeitigen Anheben sämtlicher Nadeln in einer kreisenden zurückkehrenden Bewegung Kettfäden um den Kern zugeführt, wobei bei dieser kreisenden zurückkehrenden Bewegung der Kettfäden jeder von ihnen mit dem ihm diametral gegenüberliegenden Faden gestrickt wird.

Nachteilig ist dabei, daß das Kettfadensystem sich kreisend zurückkehrend mit einem konstanten Winkel von 180° dreht, wobei das Verfahren lediglich für ein Kettfadensystem mit einer geraden Kettfadenanzahl anwendbar ist, so daß sich eine einzige Kettenwirkstruktur ergibt, bei der die Schlingenbindungen diametral angeordnet sind.

Die Aufgabe der Erfindung besteht nun darin, eine Rundstrickware mit einer Kettenwirkstruktur, deren Querfestigkeit, Längselastizität, Ohmscher Widerstand, Längsbiegungsmodul, Kernhaftung, Farbmustermöglichkeiten verbessert und deren Porosität verringert ist, sowie ein Verfahren zur Herstellung eines Kettfadensystems mit einer beliebigen Anzahl zu schaffen, das die Fertigung von Strukturen bzw. Gestricken von unterschiedlicher Art und Qualität ermöglicht.

Die Aufgabe wird bei der Rundstrickware der eingangs genannten Art erfindungsgemäß dadurch gelöst, daß das Fadensystem aus N Fäden besteht, wobei N auch gleich der Anzahl der Maschenstäbchen ist, jeder der Fäden bei jeder Maschenreihe alternativ 1 bis (N-1) Maschenstäbchen überspringt, wenn N>1 ist, und bei N=₁ der Faden kein Maschenstäbchen überspringt.

Zur Lösung der genannten Aufgabe wird bei dem eingangs beschriebenen Verfahren zur Herstellung der Rundstrickware erfindungsgemäß der einzelne Faden auf eine beliebig ausgewählte Nadel nach einer vorhergehenden Drehung des Fadens um einen bestimmten Winkel _{QI} aufgelegt, der zur Anzahl der übersprungenen Nadeln direkt proportional und zur Gesamtnadelanzahl umgekehrt proportional ist und durch die Formel bestimmt ist, wobei Mi die Anzahl der übersprungenen Nadeln, N die Gesamtzahl der auf den 360° des Kreises angeordneten Nadeln und K° eine konstante Größe ist, und wobei die Anzahl der übersprungenen Nadeln Mi bei N1 im Intervall von 1 bis (N-1) variiert und bei N=1 Null ist.

Erfindungsgemäß läßt sich eine Rundstrickware mit einer sehr breiten Palette von Kettenwirkstrukturen bzw. Strickarten mit beliebigen mechanisch- physikalichen, technologischen und die Farbmustervielfalt betreffenden Parametern, wie Längs- und Querfestigkeit, Längs- und Querelastizität, Längsbiegungsmodul, Haftfestigkeit am Kern, Ohmacher Widerstand, Porosität, Farbmusterung u.a. herstellen, was ihren Einsatz in unterschiedlichen festen und flexiblen Schlauchartikeln, Nochdruckrohren und Schläuchen, elektrischen und optischen Kabeln, Knitkernmantel-Seilen, Schnüren usw. ermöglicht.

Anhand von Zeichnungen werden Ausführungsbeispiele der Erfindung näher erläutert. Es zeigen:
Fig. 1 bis 6 sechs Links-Rundstrickwaren mit Kettenwirkstruktur, gestrickt mit sieben Nadeln,
Fig. 7 bis 12 das Verfarhen zur Herstellung der Rundstrickwaren von Fig. 1 bis 6,
Fig. 13 bis 18 graphisch und analytisch die Aufnahme zur Herstellung der Rundstrickware mit dem Verfahren nach einer der Fig. 7 bis 12 und
Fig. 19, 20 und 21 die Verwendungen von Rechts-Rundstrickware als armierter Hochdruckschlauch, als elektrisch isoliertes und abgeschirmtes Kabel bzw. als Knitkernmantel-Seil.

Die Rundstrickware gemäß Fig. 1 bis 6 hat eine Kettenwirkstruktur mit vom System gebildeten Kettfäden 1', 2', 3', 4', 5', 6', 7', Maschenstäbchen 1", 2", 3", 4", 5", 6", 7" und Schlingenbindungen 1"', 2"', 3"', 4"', 5"', 6"', 7"' in Schlingenreihen I, II, III und IV.

Bei der Ausführung von Fig. 1 überspringt die Schlingenbindung 1'" das Maschenstäbchen 2" und verbindet alternativ die Maschenstäbchen 1" und 3" in allen zwei Maschenreihen.

In Fig. 2 überspringt die Schlingenbindung 1"' die Maschenstäbchen 2" und 3" und verbindet alternativ die Maschenstäbchen 1" und 4" in allen zwei Schlingenreihen.

In Fig. 3 überspringt die Schlingenbindung 1"' die Maschenstäbchen 2", 3" und 4" und verbindet alternativ die Maschenstäbchen 1" und 5" in allen zwei Maschenreihen.

In Fig. 4 überspringt die Schlingenbindung 1"' die Maschenstäbchen 2", 3", 4" und 5" und verbindet alternativ die Maschenstäbchen 1" und 6" in allen zwei Maschenreihen.

In Fig. 5 überspringt die Schlingenbindung 1"' die Maschenstäbchen 2", 3", 4", 5" und 6" und verbindet alternativ die Maschenstäbchen 1" und 7" in allen zwei Maschenreihen.

In Fig. 6 überspringt die Schlingenbindung 1'" die Maschenstäbchen 2", 3", 4", 5", 6" und 7" (nicht gezeigt) und verbindet alternativ von links und von rechts lediglich das Stäbchen 1".

Die Struktur ist wegen der besseren übersicht axonometrisch gezeigt worden.

Anhand von Fig. 7 bis 12 wird das Verfahren zur Herstellung von Rundstrickwaren mit einer Kettenwirkstruktur von Fig. 1 bis 6 wie folgt verwirklicht:

Die Nadeln 1, 2, 3, 4, 5, 6 und 7 befinden sich in der oberen Arbeitsstellung, wobei auf jede Nadel jeweils einer der Fäden 1', 2', 3', 4', 5', 6' und 7' gelegt wird, von denen lediglich ein Faden 1' gezeigt ist.

In dem Falle von Fig. 7 wird der Faden 1' auf bzw. über die Nadel 3 gelegt, anschließend werden die Nadeln 1, 2, 3, 4, 5, und 7 unter die in der Figur nicht gezeigte Abschlagkante abgezogen, wobei die Maschenreihe 1 von Fig. 1 gestrickt wird. Es folgt eine zweimalige Anhebung der Nadeln 1, 2, 3, 4, 5, 6 und 7, die von einer gleichzeitigen Drehung der Fäden 1', 2', 3', 4', 5', 6' und 7' um einen Winkel begleitet wird, wobei der gezeigte Faden 1 die Nadel 2 überspringt und auf bzw. über die Nadel 1 gelegt wird. Danach gehen sämtliche Nadeln unter die Abschlagkante und stricken die Maschenreihe II usw.

In dem Falle von Fig. 8 wird der Faden 1' auf bzw. über die Nadel 4 gelegt, danach werden sämtliche Nadeln unter die Abschlagkante gezogen, wobei die Reihe I nach Fig. 2 gestrickt wir. Es folgt eine zweimalige Anhebung sämtlicher gezeigter Nadeln mit einer gleichzeitigen Drehung sämtlicher Fäden um einen Winkel wobei der gezeigte Faden 1' die Nadeln 3 und 2 überspringt und auf bzw. über die Nadel 1 gelegt wird, wonach sämtliche Nadeln unter die Abschlagkante gehen, wobei die Maschenreihe II usw. gestrickt wird.

In dem Falle von Fig. 9 wird der Faden 1' auf bzw. über die Nadel 5 gelegt, danach werden sämtliche Nadeln unter die Abschlagkante gezogen, wobei die Reihe I nach Fig. 3 gestrickt wird. Es folgt eine zweimalige Anhebung sämtlicher gezeigter Nadeln mit einer gleichzeitigen Drehung sämtlicher Fäden um einen Winkel wobei der gezeigte Faden 1' die Nadeln 4, 3 und 2 überspringt und auf bzw. über die Nadel gelegt wird, wonach sämtliche Nadeln unter die Abschlagkante gehen, wobei die Maschenreihe II usw. gestrickt wird.

In dem Falle von Fig. 10 wird der Faden 1' auf bzw. über die Nadel 6 gelegt. Danach werden sämtliche Nadeln unter die Abschlagkahte gezogen, wobei die Reihe I von Fig. 4 gestrickt wird. Es folgt eine zweimalige Anhebung sämtlicher gezeigter Nadeln mit gleichzeitiger Drehung sämtlicher Fäden um einen Winkel wobei der gezeigte Faden 1' die Nadeln 5,4,3 und 2 überspringt und auf bzw. über die Nadel 1 gelegt wird, nachdem sämtliche Nadeln unter die Abschlagkante geben, wobei die Maschenreihe II usw. gestrickt wird.

Im Falle von Fig. 11 wird der Faden 1' auf bzw. über die Nadel 7 gelegt. Danach werden sämtliche Nadeln unter die Abschlagkante gezogen, wobei die Reihe I von Fig. 5 gestrickt wird. Es folgt eine zweimalige Anhebung sämtlicher gezeigter Nadeln mit gleichzeitiger Drehung sämtlicher Nadeln um einen Winkel

wobei der gezeigte Faden 1' die Nadeln 6, 5, 4, 3 und 2 überspringt und auf bzw. über die Nadel 1 gelegt wird, wonach sämtliche Nadeln unter die Abschlagkante gehen und die Maschenreihe II usw. gestrickt wird.

Im Falle von Fig. 12 wird der Faden 1' auf bzw. über die Nadel 1 gelegt. Danach werden sämtliche Nadeln unter die Abschlagkante gezogen, wobei Reihe I von Fig. 6 gestrickt wird. Es folgt eine zweimalige Anhebung sämtlicher gezeigter Nadeln unter gleichzeitiger Drehung sämtlicher Fäden um einen Winkel wobei der gezeigte Faden 1' die Nadeln 7,6, 5,4,3 3 und 2 überspringt und wieder auf die Nadel 1 gelegt wird, wonach sämtliche Nadeln unter die Abschlagkante gehen und die Maschenreihe II usw. gestrickt wird.

Fig. 13 zeigt die wahrgenommene graphische und analytische Aufnahme zur Herstellung der Rundstrickware von Fig. 1 für das in Fig. 7 dargestellte Verfahren.

Fig. 14 zeigt die wahrgenommene graphische und analytische Aufnahme zur Herstellung der Rundstrickware von Fig. 2 für das in Fig. 8 dargestellte Verfahren.

Fig. 15 zeigt die wahrgenommene graphische und analytische Aufnahme zur Herstellung der Rundstrickware von Fig. 3 für das in Fig. 9 dargestellte Verfahren.

Fig. 16 zeigt die wahrgenommene graphische und analytische Aufnahme zur Herstellung der Rundstrickware von Fig. 4 für das in Fig. 10 dargestellte Verfahren.

Fig. 17 zeigt die wahrgenommene graphische und analytische Aufnahme zur Herstellung der Rundstrickware von Fig. 5 für das in Fig. 11 dargestellte Verfahren.

Fig. 18 zeigt graphisch und analytisch die Herstellung der Rundstrickware von Fig. 6 für das in Fig. 12 dargestellte Verfahren.

Der in Fig. 19 gezeigte armierte flexible Schlauch besteht aus einer Innenkammer S, auf der eine Kettenwirkhülle A aus Fadenmaterial gestrickt ist, welches ein Fadensystem aufweist, bei welchem jeder Faden bei jeder Maschenreihe ein Maschenstäbchen übersrpingt, entsprechend der in Fig. 1 gezeigten Strickware.

Auf die Kettenwirkhülle A wird eine weitere Kettenwirkhülle D gestrickt, die ein Fadensystem aufweist, bei welchem jeder Faden vier Maschenstäbchen in jeder Maschenreihe überspringt, d.h. die in Fig. 4 gezeigte Strickware. Auf die Kettenwirkhülle D ist ein elastischer Bezug R aufgebracht.

Fig. 20 zeigt ein elektrisches Kabel, das isoliert, abgeschirmt und mit Rundgestricken umhüllt ist. Das Kabel besteht aus einem Bündel elektrisch leitender Drähte S, auf die ein flexibler elastischer Bezug R' aufgetragen ist. Auf den Bezug R' ist eine Kettenwirkhülle C aus Fadenisolationsmaterial gestrickt, welches ein Fadensystem aufweist, bei welchem jeder Faden bei jeder Maschenreihe drei Maschenstäbchen überspringt, entsprechend der in Fig. 3 gezeigten Strickware.

Auf die Kettenwirkhülle C ist ein flexibler elastischer Bezug R" aufgebracht. Auf den elastischen Bezug R" ist eine Kettenwirkhülle A aus elektrisch leitendem Fadenmaterial gestrickt, das ein Fadensystem aufweist, bei welchem jeder Faden bei jeder Maschenreihe ein Maschenstäbchen überspringt, entsprechend der in Fig. 1 gezeigten Strickware. Auf die elektrische leitende Kettenwirkhülle A ist eine Kettenwirkhülle D aus strapazierfähigem Fadenmaterial gestrickt, das ein Fadensystem aufweist, bei welchem jeder einzelne Faden bei jeder Maschenreihe vier Maschenstäbchen überspringt, entsprechend der in Fig. 4 gezeigten Strickware.

Das Knitkernmantle-Seil von Fig. 21, besteht aus einem Bündel hochfester Fäden S, auf die ein flexibler elastischer Bezug R aufgetragen ist. Auf den Bezug R ist eine Kettenwirkhülle C aus verfestigtem strapazierfähigem Fedenmaterial gestrickt, welches ein Fadensystem aufweist, bei welchem jeder Faden bei jeder Maschenreihe drei Maschenstäbchen überspringt, entsprechend der in Fig. 3 gezeigten Strickware.

Für die Ausführungsbeispiele ist ein System von sieben Stricknadeln 1, 2, 3, 4, 5, 6, 7, sieben Strickfäden 1', 2', 3', 4', 5', 6', 7', sieben Maschenstäbchen 1", 2", 3", 4", 5", 6", 7" und sieben Schlingenbindungen 1"', 2"', 3"', 4"', 5"', 6"', 7"' ausgewählt, d.h. N=₇. Das Prinzip gilt jedoch für eine beliebig gewählte Nadelzahl N und die entsprechenden Strickfäden N', Maschenstäbchen N" und Schlingenbindungen N'" bei entsprechend konstantem konstruktivem Winkel α° der eingesetzten Maschine, wobei Mi die Anzahl der übersprungenen Nadeln bzw. Maschenstäbchen ist. Durch die Winkeländerung erhält man also die Anzahl (N-1) von Rundstrickwaren, wobei N91 ist.

## Patentansprüche

1. Rundstrickware mit Kettenwirkstruktur, bestehend aus von einem Fadensystem gebildeten Maschenstäbchen und Schlingenbildungen, dadurch gekennzeichnet, daß das Fadensystem aus N Fäden besteht, wobei N auch gleich der Anzahl der Maschenstäbchen ist, jeder der Fäden bei jeder Maschenreihe alternativ 1 bis (N-1) Maschenstäbchen überspringt, wenn N>1 ist, und bei N=₁ der Faden kein Maschenstäbchen überspringt.

2. Verfahren zur Herstellung einer Rundstrickware mit Kettenwirkstructur nach Anspruch 1, bei welchem gleichzeitig sämtliche Stricknadeln angehoben werden, wonach auf jede Nadel ein einzelner Faden gelegt wird und die Nadeln unter die Abschlagkante abgezogen werden, wobei die eine Maschenreihe stricken, dadurch gekennzeichnet, daß der einzelne Faden auf eine beliebig ausgewählte Nadel nach einer vorhergehenden Drehung um einen bestimmten Winkel α gelegt wird, welcher zur Anzahl der übersprungenen Nadeln direkt proportional und zur Gesamtnadelanzahl umgekehrt proportional ist und durch die Formel bestimmt ist, wobei Mi die Anzahl der übersprungenen Nadeln, N die Gesamtzahl der auf dem 360° des Kreises gleichmäßig angeordneten Nadeln und K° eine konstante Größe ist und wobei die Anzahl der übersprungenen Nadeln Mi bei N>1 im Intervall von 1 bis (N-1) variiert und bei N=1 Null ist.

## Revendications

1. Tricot tubulaire à structure de tricot chaîne constitué de colonnes de mailles et de liaisons par boucles formées par un système de fils, caractérisé en ce que le système de fils est constitué de N fils, étant précisé que N est aussi égal au nombre des colonnes de mailles et que, dans chaque rangée de mailles, chacun des fils franchit, selon la variante, 1 à (N-1) colonnes de mailles, si N>1, et que si N=1, le fil ne franchit aucune colonne de mailles.

2. Procédé de fabrication d'un tricot tubulaire à structure de tricot chaîne selon la revendication 1, dans lequel toutes les aiguilles de tricotage sont soulevés simultanément, après quoi un fil individuel est posé sur chaque aiguillé et les aiguilles sont tirées sous l'arête d'abattage, ce par quoi elles tricotent une rangée de mailles, caractérisé en ce que le fil individuel est posé, sur une aiguille choisie arbitrairement, après avoir préalablement été tourné d'un angle détermine a, qui est directement proportionnel au nombre des aiguilles franchies et inversement proportionnel au nombre total des aiguilles et qui est déterminé par la formule où Mi est le nombre dès aiguilles franchies, N le nombre total des aiguilles régulièrement disposées sur les 360° du cercle et K° une constante et où le nombre des aiguilles franchies Mi varie dans l'intervalle de 1 à (N-1) si N>1 et est nul si N=1.

## Claims

1. A circular knitted fabric with a chain structure, consisting of wales and loop formations formed by a thread system, characterised in that the thread system consists of N threads, N also being equal to the number of wales, each thread in each course passing alternatively over 1 to (N-1) wales when N>1 and passing over no wales when N=1.

2. A method of manufacturing a circular knitted fabric with a chain structure according to claim 1, in which all the knitting needles are lifted simultaneously, a single thread then being held upon each needle and the needles being drawn back under the knocking over surface, thereby knitting a course, characterised in that the individual thread is placed on a selected needle after a preceding rotation through a specific angle αᵢ which is directly proportional to the number of needles passed over and is inversely proportional to the total number of needles and is determined by the equation Mi being the number of needles passed over, N the total number of needles distributed evenly over the 360° of the circle and K° being a constant value and the number of passed-over needles Mi varying from 1 to (N-1) when N>1 and being zero when N=₁.
